# EUROPÄISCHE PATENTSCHRIFT

(11) **EP 0 999 986 B1**
(45) Veröffentlichungstag und Bekanntmachung des Hinweises auf die Patenterteilung: **03.04.2002**
(21) Anmeldenummer: 98945111.7
(22) Anmeldetag: 29.07.1998
(51) Int. Cl.: B65D 63/00, B65D 33/16, B65D 63/10

(54) **VERSCHLUSS ZUM VERSCHLIESSEN UND WIEDERVERSCHLIESSEN EINES BEUTELS SOWIE BEUTEL MIT EINEM DERARTIGEN VERSCHLUSS**
SEAL FOR SEALING AND RE-SEALING A BAG, AND BAG WITH SUCH SEAL
FERMETURE POUR FERMER ET REFERMER UN SAC, ET SAC MUNI D'UNE TELLE FERMETURE

(30) Priorität: 01.08.1997 DE 19733294
(43) Veröffentlichungstag der Anmeldung: 17.05.2000
(73) Patentinhaber: P + S mako Verpackungsmaschinen GmbH, 74544 Michelbach/Bilz (DE)
(72) Erfinder: PFIZENMAIER, Michael, Erwin, D-74544 Michelbach (DE)
(74) Vertreter: Weller, Wolfgang, Dr.
(86) Internationale Anmeldenummer: EP9804739
(87) Internationale Veröffentlichungsnummer: WO9906298

(56) Entgegenhaltungen:
- EP-A- 0 416 497
- DE-A- 4 418 877
- US-A- 1 719 618
- US-A- 2 156 583
- US-A- 3 874 034
- US-A- 4 045 843

## Beschreibung

Die Erfindung betrifft einen Verschluß zum Verschließen und Wiederverschließen eines Beutels, insbesondere eines Beutels zur Aufnahme von Lebensmitteln, wie Brot, Süß- und Teigwaren, bestehend aus einem Streifen aus Kunststoffmaterial, der um einen gerafften Hals des Beutels derart legbar ist, daß ein Ende des Streifens mit der beutelseitigen Seite das andere Ende an dessen Außenseite überlappt und in dieser Stellung fixiert ist, wobei der Verschluß nach einem Öffnen wiederverschließbar ist, und beim erstmaligen Öffnen eine derartige Strukturänderung am Streifen stattfindet, daß dieser Öffnungsvorgang erkennbar ist.

Die Erfindung betrifft ferner einen Beutel, der mit einem derartigen Verschluß versehen ist und ein Clip-Aggregat zum Anlegen und Verschließen eines solchen Verschlusses.

Ein solcher Verschluß der Anmelderin ist aus der DE 44 18 877 A1 bekannt.

Bei diesem Verschluß wird die Fixierung über ein Klebemittel erreicht. Die Strukturveränderung beim erstmaligen Öffnen besteht darin, daß der Streifen zumindest an der Außenseite aus einem spröden Material besteht, das bei schon einmaligem Öffnen, also Aufbiegen des überlappenden Endes, Risse, Verwerfungen und dgl. zeigt, die von außen erkannt werden können. Diese Veränderungen sind auch dann zu erkennen, wenn der Verschluß wieder angelegt ist. Derartige Verschlüsse, auch Verschlußclips, Clips oder Clip-Streifen genannt, werden über gebräuchliche bekannte Clip-Aggregate U-förmig vorgebogen, an den Beutelhals angelegt, und anschließend werden die Enden einander überlappend niedergedrückt.

Im praktischen Einsatz wurde nun festgestellt, daß insbesondere bei Streifen aus Kunststoffmaterial aufgrund dessen Elastizität besondere Oberflächenbehandlungen, bspw. Kaschierungen mit einem papierartigen Stoff notwendig sind, um diese strukturellen und deutlich erkennbaren Veränderungen zu erzielen. Darüber hinaus sind erhebliche Anforderungen an die Qualität des Haftklebemittels zu stellen, damit der herstellerseitig verschlossene Verschluß auf Dauer haftend und fest schließt, nach einem öffnen aber noch ausreichend Klebkraft besitzt, um ein Wiederverschließen zu ermöglichen. Da manche Güter, wie bspw. Teigwaren, eine Haltbarkeit im Bereich von einem Jahr haben, muß das eingesetzte Klebemittel über einen langen Zeitraum alterungsfest sein.

Aus der EP-A-0 416 497 ist ein Packstück mit einer Kunststoffband-Umreifung bekannt, deren Bandenden flächendeckend aufeinanderliegen und die in Teilbereichen miteinander verschweißt sind, so daß das oberseitig liegende, nur in Teilbereichen der Überdeckung mit dem unterseitig angeordneten Band verschweißte Bandende in eine frei vorstehende Anfaßlasche ausläuft.

Es ist Aufgabe der vorliegenden Erfindung, einen Verschluß zu schaffen, der einerseits besonders fest haftend ist und an dem andererseits deutliche Erstöffnungsmerkmale verbleiben.

Erfindungsgemäß wird die Aufgabe dadurch gelöst, daß der Streifen aus einem thermoplastischen Kunststoffmaterial hergestellt ist, daß das überlappende Ende mit dem darunterliegenden Ende derart verschweißt ist, daß eine von außen ersichtliche Schweißstelle vorhanden ist, wobei die Schweißstelle eine Punktschweißstelle ist, die durch einen an die Außenseite des überlappenden Endes angesetzten Schweißstempel resultiert, und daß Material des überlappenden Endes durch den Streifen teilweise hindurchgedrückt ist und mit der Außenseite des darunterliegenden Endes verschweißt ist, und daß bei einem erstmaligen Öffnen in dem überlappenden abgehobenen Ende an der Schweißstelle eine Öffnung entsteht.

Durch die Auswahl eines thermoplastischen Kunststoffmaterials wird die Möglichkeit eröffnet, den Verschluß über einen thermoplastischen Verschweißvorgang zu verschließen. Dadurch, daß das überlappende Ende mit dem darunterliegenden Ende verschweißt ist, ist herstellerseitig ein besonders fest haftender Verschluß geschaffen, der auf Dauer fest ist und keinen Alterungsprozessen wie beim eingangs erwähnten Klebemittel unterworfen ist.

Darüber hinaus wird dem ungewünschten Erstöffnen durch die Verschweißstelle auch ein erheblicher Widerstand entgegengesetzt. Das unerwünschte erstmalige Öffnen findet oftmals an den Verkaufsständen statt, an Stellen, die allgemein gut zugänglich und ersichtlich sind. Es ist ein gezieltes Ergreifen und ein kräftiger Ruck notwendig, um den Verschluß zu öffnen. Dies erfordert eine gewisse Aufmerksamkeit, so daß die Handhabungsperson nicht gleichzeitig die Umgebung beobachten kann, dahingehend, ob eine dritte Person diesen unerlaubten Öffnungsvorgang beobachtet.

Aufgrund der Tatsache, daß das überlappende Ende derart mit dem darunterliegenden Ende verschweißt ist, daß eine von außen ersichtliche Schweißstelle vorhanden ist, ist ein ins Auge springendes Merkmal vorhanden, anhand dessen gezielt festgestellt werden kann, ob eine einmalige Öffnung schon stattgefunden hat oder nicht. Dies deswegen, da nämlich beim erstmaligen Öffnen in dem abgehobenen Ende eine rundlochförmige, eine schlitzförmige oder eine sonstige, der Form des Schweißstempels angepaßte Öffnung entsteht, die nicht mehr zu verschließen ist, da das darin ursprünglich vorhandene Material an dem darunterliegenden Ende bzw. an dessen Außenseite hängenbleibt. Da nach dem Aufreißen des Schweißpunktes bei einem unbeleimtem Streifen überhaupt keine Wiederverschließbarkeit im herkömmlichen Sinne besteht, und ein beleimter Streifen an der Schweißstelle nicht mehr haftet, und eine plombenartige Öffnung hinterläßt, ist klar und deutlich eine vorhergegangene erstmalige Öffnung erkennbar.

Die Lage der Öffnung im Streifen wird somit durch die Stelle vorbestimmt, an die der Schweißstempel angreift. Dies hat nun den erheblichen Vorteil gegenüber vorgestanzten Öffnungen, daß, wie das in dieser Technologie ansonsten üblich ist, derartige Stanzungen nicht bereits vorher an dem als Endlosband hergestellten Streifen durchgeführt werden müssen, bei denen Probleme des lagegerechten Einlegens in ein Clip-Aggregat auftauchen, sondern daß die Öffnung bzw. deren Lage erst bei dem Schließen des Clips an der dafür vorgesehenen Stelle, nämlich im Bereich des überlappenden Endes vorbestimmt wird. Zu diesem Zeitpunkt ist schon der Clip vereinzelt, also wird die Öffnung erst am vereinzelten Clip durch den Schweißstempel vorbestimmt bzw. vorbereitet. Dies hat erhebliche produktionstechnische und handhabungsmäßige Vorteile.

Das Verschweißen dient also somit mehreren Zwecken, zum einen um den Verschluß besonders auf Dauer fest und haltbar zu machen, und zum anderen um ein eindeutiges Erkennungsmerkmal für ein erstmaliges Öffnen zu schaffen.

In dem überlappenden Ende entsteht eine gewisse, der Form des Schweißstempels angepaßte Mulde, die von der Außenseite deutlich erkennbar ist.

Die Punktschweißstelle kann durch einen zylindrischen, konturierten oder sonst irgendwie ausgestalteten Schweißstempel bewerkstelligt werden, wie das auf diesem Gebiet üblich ist. Die Kontur kann kreisförmig, oval, schlitzförmig oder mehrstellig sein.

In einer weiteren Ausgestaltung der Erfindung ist im Streifen zumindest eine aus der Streifenebene herausbiegbare Zunge eingestanzt, die beim Wiederverschließen in eine Öffnung im Streifen einhakbar ist.

Diese Maßnahme hat den Vorteil, daß das Wiederverschließen mechanisch erfolgen kann, indem nämlich die Zunge in eine entsprechende Öffnung im Streifen eingehakt werden kann. Eine Öffnung und eine Zunge können problemlos mit üblichen Gerätschaften in einen solchen Streifen ein- bzw. ausgestanzt werden.

In einer weiteren bevorzugten Ausgestaltung der Erfindung ist die Zunge in die beim erstmaligen Öffnen entstandene Öffnung einhakbar.

Diese Maßnahme hat nun den erheblichen Vorteil, daß die beim erstmaligen Öffnen entstandene Öffnung nun dazu herangezogen wird, um darin die Zunge zum Durchführen des Wiederverschließens sperrend einzuhaken.

In einer weiteren Ausgestaltung der Erfindung ist im Streifen in einem Endbereich eine Langlochöffnung vorgesehen, durch die das andere, beidseitig nach innen umgefaltete Ende steckbar ist.

Diese Maßnahme hat den Vorteil, daß das Wiederverschließen ebenfalls durch einfach mechanisch zu bewerkstelligende Mittel durchzuführen ist. Dabei wird ein Ende beidseitig nach innen gefaltet, wodurch ein streifenförmiger Endabschnitt entsteht, dessen Fläche etwa um 90° verdreht zu der verbleibenden Streifenfläche ist, in der sich die Langlochöffnung befindet. Das gefaltete Ende kann nun durch dieses Langloch hindurchgesteckt werden und öffnet sich aufgrund der Elastizität des Materials wieder V-förmig und sperrt somit ein Abziehen aufgrund des Druckes, den der geraffte Beutelhals in Spreizrichtung ausübt. Anhand des durchgesteckten Endes kann durch ein Ziehen an dem Ende beim Wiederverschließen der Verschluß um den Beutelhals gestrafft werden. Zum erneuten Abnehmen des Verschlusses wird das zwischenzeitlich etwas gespreizte Ende wieder zusammengedrückt und kann dann so aus der Langlochöffnung abgezogen werden.

In einer weiteren Ausgestaltung der Erfindung weist der Streifen zumindest an einer Seite mittig eine längsverlaufende Rille auf, um die ein Endbereich des Streifens seitlich nach innen faltbar ist.

Diese Maßnahme hat den erheblichen Vorteil, daß der zuvor erwähnte Faltvorgang leicht, genau in der Mitte und definiert entlang der längsverlaufenden Rille stattfindet, somit keine besondere Aufmerksamkeit beim Falten aufgebracht werden muß.

In einer weiteren höchst bevorzugten Ausgestaltung der Erfindung ist der Streifen längs seinen äußeren Längskanten mit einer Rändelung versehen.

Diese Maßnahme hat nun den Vorteil, daß aufgrund der Rändelung die Kanten eine rauhe wellige Struktur haben, die ein Abziehen eines durch die zuvor erwähnte Langlochöffnung gesteckten, gefalteten Endabschnitts hemmt und sperrt. Dadurch ist der Verschluß nach dem Wiederverschließen aufgrund der Rändelung besonders sicher mechanisch gehalten.

In einer weiteren Ausgestaltung der Erfindung ist der Streifen zumindest auf einer Seite mit einem Haftklebemittel versehen.

Diese Maßnahme hat den Vorteil, daß das Wiederverschließen über das Haftklebemittel bewerkstelligt wird, wie das an sich bekannt ist. In diesem Fall kann bspw. dann der Streifen nach Aufbiegen der umgebogenen Enden am Hals haftend verbleiben, was ebenfalls die Handhabung erleichtert.

Bei einem Clip-Aggregat zum Anlegen eines erfindungsgemäßen Streifens an einen Beutel und zum Verschließen des Clipsstreifens ist von Vorteil, daß als Zusatzgerät ein Schweißstempel vorgesehen ist, der radial an den geschlossenen Clip-Streifen an dessen überlappendes Ende heranfahrbar ist.

Diese Maßnahme hat den Vorteil, daß durch konstruktiv einfache Maßnahmen, nämlich durch ein Zusatzgerät, die Erfindung auf herkömmlichen Clip-Aggregaten zum Verarbeiten herkömmlicher Clips durchgeführt werden kann.

Es müssen keine besonderen Vorkehrungen in konstruktiver Hinsicht getroffen werden, es muß lediglich der Niederhalter, der das überlappende Ende niederdrückt und hält, eine entsprechende Aussparung aufweisen, so daß der Schweißstempel von der Außenseite radial an dieses Ende herangefahren werden kann, um dann die definierte Schweißsstelle zu bewerkstelligen. Der Schweißstempel ist dann selbstverständlich mit einer entsprechenden Mimik und Anschlüssen versehen, um synchron in den Takt des Clip-Aggregates mit eingebunden zu werden.

Es versteht sich, daß die vorstehend genannten und die nachstehend noch zu erläuternden Merkmale nicht nur in der angegebenen Kombination, sondern auch in anderen Kombinationen oder in Alleinstellung einsetzbar sind, ohne den Rahmen der vorliegenden Erfindung zu verlassen.

Die Erfindung wird nachfolgend anhand einiger ausgewählter Ausführungsbeispiele in Zusammenhang mit den Zeichnungen näher beschrieben und erläutert. Es zeigen:
- Fig. 1: einen Querschnitt eines ersten Ausführungsbeispiels eines Verschlusses, der um einen gerafften Beutelhals gelegt ist;
- Fig. 2: eine Draufsicht auf den Verschluß von Fig. 1;
- Fig. 3: eine der Fig. 2 entsprechende Darstellung nach einem erstmaligen Öffnen durch Aufbiegen des überlappenden Endes des Verschlusses von Fig. 1;
- Fig. 4: eine der Fig. 1 entsprechende Schnittdarstellung des geöffneten Verschlusses von Fig. 3;
- Fig. 5: eine Stellung nach Ausdrücken einer Lasche zur Vorbereitung eines Wiederverschließens des Verschlusses von Fig. 1;
- Fig. 6: eine der Fig. 1 entsprechende Darstellung dieses Verschlusses nach einem Wiederverschließen;
- Fig. 7: eine der Fig. 2 entsprechende Draufsicht des wiederverschlossenen Verschlusses;
- Fig. 8: eine Draufsicht einer Innenseite eines Streifens eines zweiten Ausführungsbeispiels eines Verschlusses;
- Fig. 9: eine abschnittsweise perspektivische Schnittdarstellung längs der Linie IX-IX in Fig. 8;
- Fig. 10: den Verschluß bzw. den Streifen vollständig aufgefaltet nach einem erstmaligen Öffnen;
- Fig. 11: den Streifen von Fig. 10 mit längs der Mittellängsachse zusammengefaltetem Endbereich zur Vorbereitung eines Wiederverschließens; und
- Fig. 12: den Verschluß von Fig. 11 im wiederverschlossenen Zustand.

In den Fig. 1 bis 7 ist ein erstes Ausführungsbeispiel eines erfindungsgemäßen Verschlusses 10 gezeigt.

Der Verschluß 10 weist einen langerstreckten rechteckförmigen Streifen 12 aus einem thermoplastischen Kunststoffmaterial auf.

Der Streifen 12 ist um einen gerafften Hals 15 eines Kunststoffbeutels 14 gelegt. Dabei liegt der Streifen 12 mit seiner Innenseite 16 am Hals 15 an. Über ein "innenliegendes" Ende 18 ist ein äußeres überlappendes Ende 20 gelegt.

Das überlappende Ende 20 wird nun mit dem darunterliegenden Ende 18 verschweißt. Dazu wird ein Schweißstempel 26 an die Außenseite 22 des überlappenden Endes 20 herangeführt und in das Material hineingedrückt. Dadurch wird teilweise das nunmehr erweichte Material durch das überlappende Ende 20 hindurchgedrückt und zur Verschweißung mit dem darunterliegenden Ende 18 herangezogen. Dieses Material 28 liegt also als Schweißmaterial zwischen den Enden 18 und 20.

Nach Abziehen des Schweißstempels 26 und Abkühlen des Materials liegt eine von außen deutlich ersichtliche Schweißstelle 24 vor.

Wie insbesondere aus der Draufsicht von Fig. 2 zu erkennen, ist die Vertiefung 30 in der Außenseite des überlappenden Endes 20 deutlich zu erkennen sowie das durch den Schweißstempel geschmolzene und erstarrte Material 28.

Durch das Verschweißen sind die beiden Enden 18 und 20 des Verschlusses 10 fest miteinander verbunden.

Zum Öffnen des Verschlusses 10 wird das überlappende Ende 20 am äußersten Ende ergriffen und abgezogen, wie das in Fig. 1 durch einen Pfeil 19 angedeutet ist. Die Schweißstelle 24 ist nun sc ausgestaltet, daß bei diesem Aufreißen im überlappenden Ende 20 eine durchgehende Öffnung 34 entsteht, und auf der Außenseite 22 des Endes 18 ein Rückstand 32 verbleibt. Die Öffnung 34 ist klar und deutlich zu erkennen, selbst dann, wenn man versucht, das überlappende Ende 20 wieder auf den Rückstand 32 anzulegen. Da dieser Rückstand 32 recht dünn ist, ist es nicht möglich, das Ende 20 wieder haftend aufzudrücken.

Zum Wiederverschließen ist eine Zunge 26 im Bereich des Endes 18 eingestanzt. Vor dem Wiederverschließen wird diese Zunge ausgedrückt, wie das in Fig. 5 durch einen Pfeil 37 dargestellt ist. Wird nun der einmal geöffnete Verschluß 10 wieder an einen Beutelhals 15 angelegt, wird das aufgeklappte Ende 20 wieder über das Ende 18 gebracht, wie das in Fig. 5 durch einen Pfeil 37 angedeutet ist, und die ausgedrückte Zunge 36 in die Öffnung 34 eingeschoben, wie das aus den Darstellungen von Fig. 6 und 7 erkennbar ist. Die hochstehende Zunge 36 sperrt dabei ein Öffnen des wiederverschlossenen Verschlusses 10.

Soll nun der wiederverschlossene Verschluß erneut geöffnet werden, wird das äußere Ende des überlappenden Endes 20 wieder ergriffen und von der Spitze der Zunge 36 so abgezogen, daß diese aus der Öffnung 34 heraustritt, anschließend kann dann das überlappende Ende 20 wieder aufgebogen werden.

Somit ist durch ausschließlich mechanische Mittel ein mehrfaches Öffnen und Wiederverschließen möglich.

Bei dem in den Fig. 8 bis 12 gezeigten zweiten Ausführungsbeispiel weist der Verschluß 50 ebenfalls einen rechteckförmigen Streifen 52 aus thermoplastischem Kunststoffmaterial auf.

An dessen Innenseite 53 ist mittig eine längsverlaufende Rille 54 eingedrückt. Die Eindrücktiefe beträgt etwa 0,1 mm.

Beide gegenüberliegenden Längskanten sind beidseits mit einer Rändelung 56, 57 versehen, die einfach dadurch bewerkstelligt wird, daß der Endlosstreifen, aus dem die einzelnen Streifen 52 abgeschnitten werden, zwischen Rändelräder durchgeführt wird.

Der Verschluß 50 wird ebenso, wie zuvor in Zusammenhang mit dem Verschluß 10 beschrieben, über eine hier nicht näher dargestellte Schweißstelle verbunden.

Nach erstmaligem Öffnen des Verschlusses 50 entsteht dann, wie zuvor beschrieben, eine Öffnung 60. Hier ist vorgesehen, daß die Öffnung 60 die Form eines Langloches hat. Es kann auch vorgesehen sein, daß der Streifen 62 schon von vornerein mit einer solchen Öffnung 60 versehen ist, in diesem Fall ist dann die Schweißstelle an einer benachbarten Stelle zur Öffnung 60.

Zum Wiederverschließen werden die dem Ende 58 im Bereich der Öffnung 60 gegenüberliegenden seitlichen Endbereiche 62 und 63 um die Rille 54 nach innen hochgebogen bzw. gefaltet. Die Flächen der hochgefalteten Endbereiche 62 und 63 erstrecken sich nunmehr etwa um 90° um die Mittellängsachse verdreht zur verbleibenden Fläche des Streifens 52.

Der so vorbereitete Streifen wird nunmehr mit dessen Innenseite 53 um den gerafften Beutelhals gelegt, und die zusammengefalteten Endbereiche 62 und 63 werden anschließend durch die Öffnung 60 hindurchgeschoben.

Dabei entsteht ein Zusammenbau, wie er aus Fig. 12 ersichtlich ist.

Nachdem die gefalteten Endbereiche 62 und 63 durch die Öffnung 60 hindurchgeschoben wurden, neigen diese dazu, sich wieder etwas aufzuspreizen. Aufgrund der Rändelungen 56 und 57 stehen nun die gerändelten Kanten mit der Innenkante der Öffnung 60 in verzahntem Eingriff, und es wird ein Abziehen der gefalteten Endbereiche 62 und 63 aus der Öffnung 60 gesperrt. Somit hält der wiederverschlossene Verschluß 50 fest.

Durch Ziehen an den durch die Öffnung 60 durchgeschobenen Endbereichen 62 und 63 kann der Verschluß 50 entsprechend gestrafft werden, so daß der Beutelhals entsprechend eng gerafft wird.

Zum erneuten Öffnen werden dann wieder die überstehenden Endbereiche 62 und 63 zusammengefaltet, durch die Öffnung 60 hindurchgedrückt, und der Verschluß 50 kann erneut geöffnet und auch wieder erneut verschlossen werden.

## Patentansprüche

1. Verschluß zum Verschließen und Wiederverschließen eines Beutels (14), insbesondere eines Beutels zur Aufnahme von Lebensmittel wie Brot, Süß- oder Teigwaren, bestehend aus einem Streifen (12, 52) aus Kunststoffmaterial, der um einen gerafften Hals (15) des Beutels (14) derart legbar ist, daß ein Ende (20) des Streifens (12, 52) mit der beutelseitigen Seite (16) das andere Ende (18) an dessen Außenseite (22) überlappt und in dieser Stellung fixiert ist, wobei der Verschluß (10, 50) nach einem Öffnen wiederverschließbar ist, und beim erstmaligen Öffnen eine derartige Strukturveränderung am Streifen (12, 52) stattfindet, daß dieses Öffnen erkennbar ist, **dadurch gekennzeichnet, daß** der Streifen (12, 52) aus einem thermoplastischen Kunststoffmaterial hergestellt ist, daß das überlappende Ende (20) mit dem darunterliegenden Ende (18) derart verschweißt ist, daß eine von außen ersichtliche Schweißstelle (24) vorhanden ist, wobei die Schweißstelle (24) eine Punktschweißstelle ist, die durch einen an die Außenseite (22) des überlappendes Endes (20) angesetzten Schweißstempel (26) resultiert, und daß Material (28) des überlappenden Endes (20) durch den Streifen (12) teilweise hindurchgedrückt ist und mit der Außenseite (22) des darunterliegenden Endes (18) verschweißt ist, und daß bei einem erstmaligen Öffnen in dem überlappenden abgehobenen Ende (20) an der Schweißstelle (24) eine Öffnung (34, 60) entsteht.

2. Verschluß nach Anspruch 1, **dadurch gekennzeichnet, daß** im Streifen (12) zumindest eine aus der Streifenebene herausbiegbare Zunge (36) eingestanzt ist, die beim Wiederverschließen in eine Öffnung (34) im Streifen (12) einhakbar ist.

3. Verschluß nach Anspruch 2, **dadurch gekennzeichnet, daß** die Zunge (36) in die beim erstmaligen Öffnen entstandene Öffnung (34) einhakbar ist.

4. Verschluß nach Anspruch 1, **dadurch gekennzeichnet, daß** im Streifen (50) in einem Endbereich (58) eine Langlochöffnung (60) vorgesehen ist, durch die das andere gegenüberliegende, beidseitig nach innen gefaltete Ende (61) des Streifens steckbar ist.

5. Verschluß nach Anspruch 4, **dadurch gekennzeichnet, daß** der Streifen (50) zumindest an einer Seite mittig eine längsverlaufende Rille (54) aufweist, um die die Endbereiche (62, 63) des Streifens seitlich faltbar sind.

6. Verschluß nach Anspruch 4 oder 5, **dadurch gekennzeichnet, daß** der Streifen (50) längs seiner äußeren Längskanten mit einer Rändelung (56, 57) versehen ist.

7. Verschluß nach einem der Ansprüche 1 bis 6, **dadurch gekennzeichnet, daß** der Streifen (12, 52) zumindest auf einer Seite mit einem Haftklebemittel versehen ist.

8. Beutel, **dadurch gekennzeichnet, daß** er mit einem Verschluß nach einem der Ansprüche 1 bis 7 verschlossen ist.

9. Clip-Aggregat zum Anlegen eines Streifens (12, 52) nach einem der Ansprüche 1 bis 7 an einen Beutel (14) und zum Verschließen des Clip-Streifens (12, 52), **dadurch gekennzeichnet, daß** als Zusatzgerät ein Schweißstempel (26) vorgesehen ist, der an den geschlossenen Clip-Streifen (12, 52) an die Außenseite (22) dessen überlappenden Endes (20) heranfahrbar ist.

## Claims

1. A seal for sealing and resealing a bag (14), in particular a bag for accommodating foodstuffs such as bread, confectionery or pasta, consisting of a strip (12, 52) of plastics material, which may be positioned about the gathered neck (15) of the bag (14) in such a way that the side (16) facing the bag of one end (20) of the strip (12, 52) overlaps the other end (18) on the outside (22) thereof and is fixed in this position, wherein the seal (10, 50) may be resealed after opening and, on the occasion of first opening, such a structural change takes place in the strip (12, 52) that this opening is detectable, **characterised in that** the strip (12, 52) is made of a thermoplastic material, **in that** the overlapping end (20) is welded to the end (18) therebelow in such a way that a weld point (24) visible from the outside is present, wherein the weld point (24) is a spot weld produced by a welding punch (26) applied to the outside (22) of the overlapping end (20), and **in that** material (28) of the overlapping end (20) is pressed partially through the strip (12) and welded to the outside (22) of the end (18) therebelow, and **in that**, on the occasion of first opening, an opening (34, 60) arises in the overlapping, lifted end (20) at the weld point (24).

2. A seal according to claim 1, **characterised in that** at least one tongue (36) which may be bent out of the strip plane is punched in the strip (12), which tongue (36) may be hooked into an opening (34) in the strip (12) upon resealing.

3. A seal according to claim 2, **characterised in that** the tongue (36) may be hooked into the opening (34) arising on the occasion of first opening.

4. A seal according to claim 1, **characterised in that** an elongate hole (60) is provided in one end area (58) of the strip (50), through which elongate hole (60) the other, opposing end (61) of the strip, folded inwards on both sides, may be inserted.

5. A seal according to claim 4, **characterised in that** the strip (50) comprises a longitudinally extending groove (54) centrally on at least one side, about which groove (54) the end areas (62, 63) of the strip may be folded laterally.

6. A seal according to claim 4 or 5, **characterised in that** the strip (50) is provided along its outer longitudinal edges with knurling (56, 57).

7. A seal according to one of claims 1 to 6, **characterised in that** the strip (12, 52) is provided with a pressure sensitive adhesive on at least one side.

8. A bag, **characterised in that** it is sealed with a seal according to one of claims 1 to 7.

9. A clip unit for applying a strip (12, 52) according to one of claims 1 to 7 to a bag (14) and for sealing the clip strip (12, 52), **characterised in that** a welding punch (26) is provided as an auxiliary implement which may be served up to the closed clip strip (12, 52) on the outside (22) of the overlapping end (20) thereof.

## Revendications

1. Fermeture pour fermer et refermer un sac (14), en particulier un sac destiné à recevoir des aliments comme du pain, des sucreries ou des pâtes alimentaires, composée d'une bande (12, 52) en matériau synthétique, qui peut être posée autour d'un col drapé (15) du sac (14) de telle manière qu'une extrémité (20) de la bande (12, 52) recouvre avec sa face (16) côté sac l'autre extrémité (18) au niveau de sa face extérieure (22) et est fixée dans cette position,. la fermeture (10, 50) pouvant être refermée après une ouverture, et la première ouverture provoquant une variation structurelle telle de la bande (12, 52) que cette ouverture est détectable, **caractérisée en ce que** la bande (12, 52) est fabriquée dans un matériau synthétique thermoplastique, **en ce que** l'extrémité en chevauchement (20) est soudée à l'extrémité (18) située dessous de telle manière qu'une zone de soudure (24) visible de l'extérieur est présente, la zone de soudure (24) étant une zone de soudure par points qui résulte d'un poinçon de soudure (26) apposé sur la face extérieure (22) de l'extrémité (20) en chevauchement, et **en ce que** le matériau (28) de l'extrémité (20) en chevauchement est partiellement enfoncé par la bande (12) et est soudé à la face extérieure (22) de l'extrémité (18) située au-dessous, et **en ce que**, lors d'une première ouverture, il se forme une ouverture (34, 60) dans l'extrémité soulevée (20) en chevauchement au niveau de la zone de soudure (24).

2. Fermeture selon la revendication 1, **caractérisée en ce qu'**au moins une languette (36) pouvant être pliée hors du plan de la bande est estampée dans la bande (12), languette qui peut s'accrocher dans une ouverture (34) présente dans la bande (12) lors de la re-fermeture.

3. Fermeture selon la revendication 2, **caractérisée en ce que** la languette (36) peut être accrochée dans l'ouverture (34) formée lors de la première ouverture.

4. Fermeture selon la revendication 1, **caractérisée en ce qu'**il est prévu dans la bande (12), dans une zone d'extrémité (58), une ouverture allongée (60) à travers laquelle peut être enfoncée l'autre extrémité opposée (61), pliée des deux côtés vers l'intérieur, de la bande.

5. Fermeture selon la revendication 4, **caractérisée en ce que** la bande (50) présente au moins sur une face, au milieu, une rainure longitudinale (54) autour de laquelle peuvent être pliées latéralement les zones d'extrémité (62, 63) de la bande.

6. Fermeture selon la revendication 4 ou 5, **caractérisée en ce que** la bande (50) est munie d'un moletage (56, 57) le long de ses bords longitudinaux extérieurs.

7. Fermeture selon l'une des revendications 1 à 6, **caractérisée en ce que** la bande (12, 52) est munie d'un moyen adhésif au moins sur une face.

8. Sac, **caractérisé en ce qu'**il est fermé par une fermeture selon l'une des revendications 1 à 7.

9. Ensemble de clipsage pour le dépôt d'une bande (12, 52) selon l'une des revendications 1 à 7 sur un sac (14) et pour la fermeture de la bande de clipsage (12, 52), **caractérisé en ce qu'**il est prévu un poinçon de soudure (26) en tant qu'appareil complémentaire, lequel peut être déplacé vers le côté extérieur (22) de l'extrémité (20) en chevauchement de la bande de clipsage fermée.
